# EUROPÄISCHE PATENTSCHRIFT

(11) **EP 2 363 279 B1**
(45) Veröffentlichungstag und Bekanntmachung des Hinweises auf die Patenterteilung: **15.12.2021**
(21) Anmeldenummer: 11001064.2
(22) Anmeldetag: 10.02.2011
(51) Int. Cl.: B30B 11/08, B30B 15/02

(54) **Matrizenscheibe**
Die disc
Disque à matrices

(30) Priorität: 04.03.2010 DE 102010010209
(43) Veröffentlichungstag der Anmeldung: 07.09.2011
(73) Patentinhaber: Fette Compacting GmbH, 21493 Schwarzenbek (DE)
(72) Erfinder: Lüdemann, Stefan, 21031 Hamburg (DE); Meissner, Friedrich, 21031 Hamburg (DE)
(74) Vertreter: Hauck Patentanwaltspartnerschaft mbB

(56) Entgegenhaltungen:
- DE-A1- 1 454 820
- DE-A1- 3 003 238
- DE-U1- 29 720 204
- JP-A- 2001 353 597
- US-A- 3 565 016
- US-A- 5 635 223

## Beschreibung

Die Erfindung betrifft eine Matrizenscheibe für den Rotor einer Rundläuferpresse, umfassend eine Mehrzahl von in Umfangsrichtung der Matrizenscheibe verteilt angeordnete Matrizenbohrungen mit darin vorgesehenen Matrizen, und jeweils zwischen zwei benachbarten Matrizenbohrungen verlaufende radiale Bohrungen, in denen jeweils eine Befestigungseinrichtung zum Befestigen der Matrizen angeordnet ist, gemäß dem Oberbegriff des Anspruchs 1. Bekannte Befestigungseinrichtungen zum Befestigen von Matrizen weisen einen kegelförmigen Bolzen und einen diesem zugeordneten Gewindestift auf. Die kegelförmigen Bolzen der Befestigungseinrichtungen werden jeweils in eine radiale Bohrung der Matrizenscheibe eingesetzt. Anschließend werden die Gewindestifte in die radialen Bohrungen eingeschraubt, wobei die kegelförmigen Bolzen gegen jeweils benachbart zu den radialen Bohrungen angeordnete Matrizen gedrückt werden. Eine solche Befestigungseinrichtung ist beispielsweise bekannt aus DE 30 03 238 A1. Eine andere Befestigungseinrichtung für Matrizen ist bekannt aus US 3 565 016 A.

Bekannte Befestigungseinrichtungen weisen einige Nachteile auf. So werden die Gewindestifte von der Umfangsaußenseite der Matrizenscheibe her beispielsweise in ein in den radialen Bohrungen ausgeformtes Innengewinde eingeschraubt, wobei sie die in radialer Richtung weiter innen liegenden kegelförmigen Bolzen gegen die Matrizen drücken. Diese Ausgestaltung benötigt zum einen in radialer Richtung einen erheblichen Bauraum, wodurch sich der notwendige Außendurchmesser der Matrizenscheibe und damit die Abmaße der Rundläuferpresse unerwünscht vergrößern. Darüber hinaus müssen in aufwendiger Weise Gewindebohrungen in der Matrizenscheibe für die Gewindestifte vorgesehen werden. Bei einer Beschädigung der Gewinde können diese nicht ausgetauscht werden. Gerade bei den hier oftmals eingesetzten hochchromigen Werkstoffen neigen die Gewinde zu erhöhtem Verschleiß, insbesondere einem Fressen. Defekte Gewinde wiederum erhöhen das Risiko, dass sich Matrizen aus der Scheibe lösen, was zu Beschädigungen der Maschine führen kann. Darüber hinaus sind die radialen Gewindebohrungen, in die die Gewindestifte eingeschraubt werden, nicht in zufriedenstellender Weise reinigbar. Hinzu kommt, dass die Matrizen durch die kegelförmigen Bolzen jeweils nur an zwei Abschnitten ihrer Außenfläche an den Matrizen gehalten werden. Dies kann in ungünstigen Fällen zu einem Verkannten oder Kippen der Matrizen führen. Dies wiederum führt zu Passungenauigkeiten und damit zu einem erhöhten Verschließ der Matrizen und mit diesen zusammenwirkenden Pressstempeln. Außerdem werden durch die bekannten Befestigungseinrichtungen hohe Kräfte in radialer Richtung auf die Matrizen ausgeübt. Dies ist für die Positionseinhaltung der Matrizen ungünstig und kann zu einer Verformung der Matrizen führen. Dadurch wiederum können Pressstempel der Rundläuferpresse an der Matrizeninnenwand reiben, so dass es zu erhöhtem Verschleiß kommt. Aus DE 297 20 204 U1 ist außerdem ein Spannwerkzeug für eine Welle bekannt.

Ausgehend von dem erläuterten Stand der Technik liegt der Erfindung die Aufgabe zugrunde, eine Matrizenscheibe der eingangs genannten Art bereitzustellen, die in baulich kompakter und dabei robuster und verschleißfester Weise eine gleichmäßige und präzise Befestigung der Matrizen erlaubt.

Die Erfindung löst diese Aufgabe durch den Gegenstand von Anspruch 1. Vorteilhafte Ausgestaltungen finden sich in den abhängigen Ansprüchen, der Beschreibung und den Figuren.

Eine Matrizenscheibe gemäß der Erfindung umfasst mindestens eine Befestigungseinrichtung zwei in einer radialen Bohrung einander gegenüberliegend angeordnete Klemmelemente und eine Spanneinrichtung, wobei die Klemmelemente mit der Spanneinrichtung in radialer Richtung gegeneinander verspannt werden können, wobei die Klemmelemente gegen die zu der radialen Bohrung benachbarten Matrizen gepresst werden.

Dabei sind sämtliche Befestigungseinrichtungen der Matrizenscheibe in der erfindungsgemäßen Weise ausgebildet. Die Matrizenscheibe kann einteilig ausgebildet sein oder auch aus Matrizensegmenten bestehen. Die Matrizenscheibe ist beispielsweise kreisringförmig ausgebildet. Sie ist Teil eines Rotors einer Rundläuferpresse und gemeinsam mit dem Rotor um eine überlicherweise vertikale Drehachse drehend antreibbar. In der Matrizenscheibe befindet sich eine Mehrzahl von achsparallel zu der Rotationsachse der Matrizenscheibe bzw. des Rotors angeordneten Matrizenaufnahmebohrungen mit darin angeordneten Matrizen. Zwischen zwei benachbarten Matrizenbohrungen verläuft jeweils eine beispielsweise zylindrische Bohrung, die radial zu der Rotationsachse der Matrizenscheibe bzw. des Rotors der Presse verläuft. In mindestens einer, beispielsweise sämtlicher, dieser radialen Bohrungen ist eine erfindungsgemäße Befestigungsvorrichtung mit Klemmelementen angeordnet. Die jeweils in einer radialen Bohrung einander gegenüberliegenden Klemmelemente bilden ein Klemmelementpaar. Zumindest eines, vorzugsweise beide Klemmelemente eines Klemmelementpaars werden bereits vor dem Einsetzen der Matrizen in die Matrizenbohrungen in die jeweiligen radialen Bohrungen eingesetzt.

Die radialen Bohrungen stellen jeweils eine Verbindung zwischen zwei benachbarte Matrizenbohrungen her, so dass die Klemmelemente eines Klemmelementpaars bei in die Matrizenbohrungen eingesetzten Matrizen mit beiden zu der radialen Bohrung benachbarten bzw. an die radiale Bohrung angrenzenden Matrizen in Kontakt kommen können, Einander in einer radialen Bohrung gegenüberliegende Klemmelemente werden erfindungsgemäß beim Verspannen mittels der ihnen zugeordneten Spanneinrichtung dabei jeweils von gegenüberliegenden Seiten gegen die an die radiale Bohrung angrenzenden Matrizen gepresst. Ein radial inneres Klemmelement eines Klemmelementpaars befindet sich also vor und gegebenenfalls auch nach dem Verspannen in radialer Richtung gesehen zumindest abschnittsweise innerhalb der Matrizenbohrung bzw. einer zentralen vertikalen Achse der Matrizenbohrung. Das andere radial äußere Klemmelement eines Klemmelementpaars befindet sich entsprechend vor und gegebenenfalls auch nach dem Verspannen in radialer Richtung gesehen zumindest abschnittsweise außerhalb der Matrizenbohrung bzw. einer zentralen vertikalen Achse der Matrizenbohrung. Natürlich müssen die Klemmelemente beim Verspannen nicht direkt mit den Matrizen in Kontakt kommen. Es ist auch denkbar, dass zwischen den Klemmelementen und den Matrizen ein Kraftübertragungsmittel, beispielsweise eine elastischen Zwischenlage, angeordnet ist, welches die beim Verspannen der Klemmelemente erzeugte Druckkraft auf die Matrizen überträgt.

Erfindungsgemäß werden die Matrizen durch die insbesondere beiderseits der Matrizen angeordneten Klemmelemente jeweils an vier Abschnitten gehalten. Dadurch werden ein Verkippen oder eine anderweitige Fehlpositionierung der Matrizen sicher vermieden und es erfolgt eine gleichmäßigere Einleitung der Haltekräfte. Darüber hinaus erfolgt durch das Pressen der in einer radialen Bohrung angeordneten Klemmelemente von gegenüberliegenden Seiten gegen die Matrizen eine Befestigung der Matrizen, ohne dass Radialkräfte auf die Matrizen wirken. Dadurch werden Verspannungen oder Fehlpositionierungen der Matrizen sicher ausgeschlossen. Darüber hinaus weisen die erfindungsgemäß in der Matrizenscheibe vorgesehenen radialen Bohrungen selbst insbesondere kein Gewinde auf. Dadurch sind die Klemmelemente in der radialen Bohrung frei verschiebbar und sie können sich ohne Verspannungen gegen die jeweiligen Matrizen anlegen. Außerdem erleichtert das Ausbilden der radialen Bohrungen ohne Gewinde die Fertigung. Auch Absätze innerhalb der Bohrungen, die beim Stand der Technik für Durchmessererweiterungen der radialen Bohrungen erforderlich sind, sind erfindungsgemäß nicht nötig. Vielmehr können die radialen Bohrungen in einfacher Weise zylindrische Bohrungen sein. Da die radialen Bohrungen keine Gewinde aufweisen müssen, ist auch die Reinigung vereinfacht. Darüber hinaus sind die radialen Bohrungen im Betrieb praktisch keinem Verschleiß ausgesetzt, so dass eine Beschädigung und damit auch ein möglicherweise erforderlicher Austausch vermieden werden können. Schließlich wird erfindungsgemäß insbesondere in radialer Richtung eine Reduzierung des erforderlichen Bauraums, insbesondere der Länge der radialen Bohrungen, erreicht. Dadurch wiederum kann auch die Matrizenscheibe kompakter bauen.

Für eine weiter verbesserte Befestigung der Matrizen können die Klemmelemente jeweils zwei Klemmflächen aufweisen, mit denen sie gegen die zu der radialen Bohrung benachbarten Matrizen gepresst werden. Es wird dadurch eine gleichmäßigere Krafteinbringung erreicht. Eine noch weiter vergleichmäßigte Krafteinleitung und damit optimierte Matrizenbefestigung wird erreicht, wenn sich die Klemmflächen der einander gegenüberliegenden Klemmelemente gemäß einer weiteren Ausgestaltung zumindest abschnittsweise in Richtung des jeweils anderen Klemmelements verjüngen. Die Klemmflächen können sich dabei insbesondere kegelförmig verjüngen. Bei dieser Ausgestaltung erfolgt im Zuge des Verspannens eine automatische Selbstzentrierung der Klemmkegel in den radialen Bohrungen, so dass Verspannungen und damit Fehlpositionierung der Matrizen sicher vermieden werden.

Nach einer weiteren Ausgestaltung kann vorgesehen sein, dass ein erstes der beiden Klemmelemente hülsenförmig mit einem Innengewinde ausgebildet ist, und dass die Spanneinrichtung einen Spannstift mit einem Außengewinde aufweist, wobei die Klemmelemente durch Einschrauben des Spannstifts in das Innengewinde des ersten Klemmelements in radialer Richtung gegeneinander verspannt werden können. Auf diese Weise wird eine besonders einfache Verspannung der Klemmelemente und damit Befestigung der Matrizen erreicht. Die radiale Bohrung kann dabei insbesondere von der Umfangsseite der Matrizenscheibe her zugänglich sein. Ein Verschrauben der Klemmelemente durch die Spannschraube ist dann in besonders einfacher Weise von außen möglich. Das hülsenförmige erste Klemmelement mit Innengewinde kann dabei insbesondere das radial innen liegende der beiden Klemmelemente sein. Es kann dann weiter vorgesehen sein, dass auch das zweite Klemmelement hülsenförmig ausgebildet ist, wobei der Spannstift durch das zweite Klemmelement hindurch geführt ist und mit seinem aus dem zweiten Klemmelement ragenden Ende in das erste Klemmelement einschraubbar ist und, dass der Spannstift einen Anschlag aufweist, an dem sich das zweite Klemmelement beim Verspannen der Klemmelemente abstützt. Das zweite Klemmelement hat dabei insbesondere kein Innengewinde. Vielmehr kann die Spannschraube einfach durch dieses Klemmelement hindurchgesteckt werden. Das zweite Klemmelement stützt sich gegen die beispielsweise als flanschartige Erweiterung am Schraubenkopf vorgesehene Anschlagfläche ab.

Nach einer weiteren Ausgestaltung kann eine Mitnahmeeinrichtung vorgesehen sein, die das zweite Klemmelement bei einem Entfernen des Spannstifts aus der radialen Bohrung mitnimmt. Die Mitnahmeeinrichtung kann einen an dem Spannstift angeordneten Sicherungsring umfassen, wobei das zweite Klemmelement zwischen dem Anschlag und dem Sicherungsring gehalten ist. Der Sicherungsring kann zum Beispiel einstückig mit dem Spannstift verbunden sein. Er stellt sicher, dass das zwischen dem Anschlag und dem Sicherungsring gehaltene zweite Klemmelement bei einem Herausziehen aus der radialen Bohrung, insbesondere einem Herausschrauben aus dem ersten Klemmelement, mitgenommen und ebenfalls herausgezogen wird. Dies erleichtert eine Wartung der Befestigungseinrichtung. Alternativ ist es auch möglich, dass das zweite Klemmelement und der Spannstift einstückig ausgebildet sind.

Nach einer weiteren Ausgestaltung kann vorgesehen sein, dass das erste Klemmelement und der Spannstift einstückig ausgebildet sind und das zweite Klemmelement hülsenförmig ausgebildet ist, wobei der Spannstift durch das zweite Klemmelement hindurch geführt ist, so dass der Spannstift mit einem Ende aus dem zweiten Klemmelement herausragt und, dass der Spannstift zumindest im Bereich seines aus dem zweiten Klemmelement herausragenden Ende ein Außengewinde aufweist, auf das zum Verspannen der Klemmelemente gegeneinander eine Schraubenmutter aufgeschraubt werden kann.

Für eine besonders gleichmäßige und definierte Matrizenbefestigung können die Klemmelemente beim Verspannen gegeneinander in Ringnuten eingreifen, die an Außenflächen der zu der radialen Bohrung benachbarten Matrizen ausgebildet sind. Die Matrizen können in an sich bekannter Weise beispielsweise eine zylindrische Form besitzen. Die Ringnuten können in ebenfalls an sich bekannter Weise im Querschnitt beispielsweise (teil-)kreisförmig ausgebildet sein. Natürlich können sämtliche Matrizen eine solche Ringnut aufweisen. Weiterhin kann vorgesehen sein, dass zumindest die Matrizenbohrungen für Matrizen, die zu der die Klemmelemente aufnehmenden radialen Bohrungen benachbart sind, einen Bund als Anlagefläche für die Matrizen aufweisen. Durch einen solchen Bund wird ein sicherer Halt der Matrizen und eine definierte Lage in den Bohrungen vor dem Verspannen der Klemmelemente sichergestellt. Wiederum können natürlich sämtliche Matrizenbohrungen einen solchen Bund aufweisen.

Es kann weiterhin vorgesehen sein, dass die Mittelachse der die Klemmelemente aufnehmenden radialen Bohrung derart versetzt zu den Ringnuten der zu der radialen Bohrung benachbarten Matrizen angeordnet ist, dass die Matrizen beim Verspannen der Klemmelemente gegeneinander gegen den jeweiligen Bund ihrer Matrizenbohrung gepresst werden. Die Mittelachsen der radialen Bohrungen können insbesondere in axialer Richtung der Matrizenscheibe versetzt zu den Ringnuten, beispielsweise den Mittelachsen von im Querschnitt teilkreisförmigen Ringnuten, angeordnet sein. Auf diese Weise werden die Matrizen beim Verspannen der Klemmelemente gegen den Bund gedrückt. Dadurch wird eine präzise und definierte Befestigung sämtlicher Matrizen in den ihnen jeweils zugeordneten Aufnahmebohrungen erreicht.

Erfindungsgemäß sind Mittel zur Verdrehsicherung vorgesehen die ein Verdrehen zumindest eines Klemmelements in der radialen Bohrung verhindern. Die Mittel zur Verdrehsicherung umfassen einen an dem Klemmelement oder der radialen Bohrung ausgebildeten Vorsprung und eine an dem jeweils anderen von Klemmelement oder radialer Bohrung ausgebildete in Einführrichtung des Klemmelements in die radiale Bohrung verlaufende Nut, wobei der Vorsprung in die Nut eingreift, so dass ein Drehen des Klemmelements in der radialen Bohrung verhindert wird. Insbesondere wird durch die Verdrehsicherung nur das Verdrehen eines, nämlich des beispielsweise hülsenförmig ausgebildeten und mit Innengewinde versehenen ersten Klemmelements verhindert, damit der Spannstift in das erste Klemmelement eingeschraubt werden kann. Der Vorsprung kann beispielsweise stiftförmig ausgebildet sein.

Die Erfindung betrifft außerdem eine Rundläuferpresse umfassend einen um eine Rotationsachse, insbesondere eine vertikale Rotationsachse, drehend antreibbaren Rotor, der eine erfindungsgemäße Matrizenscheibe aufweist und mit der Matrizenscheibe synchron umlaufende, den Matrizenbohrungen der Matrizenscheibe zugeordnete Ober- und Unterstempel umfasst.

Ein Ausführungsbeispiel der Erfindung wird nachfolgend anhand von Zeichnungen näher erläutert. Es zeigen schematisch:
- Fig. 1: einen Ausschnitt einer erfindungsgemäßen Matrizenscheibe in einer ersten Schnittansicht,
- Fig. 2: einen Ausschnitt der in Fig. 1 gezeigten Matrizenscheibe in einer zweiten Schnittansicht,
- Fig. 3: eine Matrize der erfindungsgemäßen Matrizenscheibe in zwei Ansichten,
- Fig. 4: eine Befestigungseinrichtung der erfindungsgemäßen Matrizenscheibe in zwei Ansichten,
- Fig. 5: eine perspektivische Schnittansicht eines Teils einer erfindungsgemäßen Matrizenscheibe gemäß einem weiteren Ausführungsbeispiel, und
- Fig. 6: eine weitere perspektivische Schnittansicht eines Teils einer erfindungsgemäßen Matrizenscheibe nach einem weiteren Ausführungsbeispiel.

Soweit nichts anderes angegeben ist, bezeichnen in den Figuren gleiche Bezugszeichen gleiche Gegenstände. In Figur 1 ist ein Ausschnitt einer erfindungsgemäßen Matrizenscheibe 10 in einer horizontal geschnittenen Ansicht dargestellt. In Figur 2 ist ebenfalls ein Ausschnitt der erfindungsgemäßen Matrizenscheibe 10 in einer vertikalen Schnittansicht dargestellt. Die Matrizenscheibe 10 ist Teil eines Rotors einer Rundläuferpresse (nicht gezeigt). Die Matrizenscheibe 10 ist in dem gezeigten Beispiel kreisringförmig ausgebildet und gemeinsam mit dem Rotor um eine vertikale Rotationsachse drehbar. Die Matrizenscheibe 10 besitzt eine Mehrzahl von in Umfangsrichtung der Matrizenscheibe 10 in gleichmäßigen Abständen verteilt angeordnete Matrizenbohrungen 12. In den Figuren 1 und 2 ist zu erkennen, dass die Matrizenbohrungen 12 zylindrische Bohrungen sind, die an ihrem in Figur 2 unteren Ende jeweils einen umlaufenden Bund 14 aufweisen. In den Bohrungen 12 sind jeweils zylindrische Matrizen 16 aufgenommen, die mit ihrer Unterseite jeweils auf dem Bund 14 der ihnen zugeordneten Bohrung 12 aufliegen. Die Matrizen 16 besitzen jeweils eine zentrale Öffnung 18, in die in an sich bekannter Weise das in der Rundläuferpresse zu verpressende Material mittels der Matrizenscheibe 10 zugeordneten Ober- und Unterstempeln (nicht gezeigt) verpresst wird.

In Figur 3 ist in dem oberen Teilbild eine Matrize 16 in einem Vertikalschnitt gezeigt. Im unteren Teilbild ist die Matrize 16 in einer Draufsicht dargestellt. In dem oberen Teilbild von Figur 3 ist zu erkennen, dass die Matrizenbuchse 16 im Bereich ihrer Außenfläche 20 mittig eine umlaufende Ringnut 22 aufweist. Die Ringnut 22 besitzt in dem gezeigten Beispiel einen teilkreisförmigen Querschnitt. In dem dargestellten Beispiel sind sämtliche der Matrizen 16 mit einer solchen Ringnut 22 versehen.

In den Figuren 1 und 2 ist weiter zu erkennen, dass jeweils zwischen zwei benachbarten Matrizenbohrungen 12 und damit auch zwischen den darin gehaltenen Matrizen 16 radiale Bohrungen 24 in der Matrizenscheibe 10 ausgebildet sind. In dem gezeigten Beispiel sind die radialen Bohrungen 24 von der Umfangsseite der Matrizenscheibe 10 in diese eingebrachte zylindrische Bohrungen ohne Innengewinde. In den radialen Bohrungen 24 ist jeweils eine in Figur 4 vergrößert dargestellte Befestigungseinrichtung 26 angeordnet. In dem unteren Teilbild in Figur 4 ist die Befestigungseinrichtung 26 in einer seitlichen Ansicht gezeigt. In dem oberen Teilbild von Figur 4 ist die Befestigungseinrichtung 26 in einer Schnittansicht gezeigt. Die Befestigungseinrichtungen weisen jeweils ein erstes Klemmelement 28 und ein zweites Klemmelement 30 auf. Außerdem weisen die Befestigungseinrichtungen 26 einen Spannstift bzw. Gewindestift 32 auf. Der Gewindestift 32 besitzt einen Kopf 34 mit einem Eingriff 36 für ein Werkzeug, beispielsweise einen Inbusschlüssel oder ähnliches. An seinem dem Kopf 34 abgewandten Ende weist der Gewindestift 32 ein Außengewinde 38 auf. Das erste und zweite Klemmelement 28, 30 sind in dem gezeigten Beispiel hülsenförmig ausgebildet und besitzen an ihren einander gegenüberliegenden Enden jeweils eine kegelförmige Verjüngung 40, 42. Die Klemmelemente 28, 30 verjüngen sich dabei in Richtung zu dem jeweils anderen Klemmelement 28, 30. Insbesondere in Figur 4 ist zu erkennen, dass der Gewindestift 32 mit seinem kein Außengewinde aufweisenden und dem Kopf 34 nahen Abschnitt durch das zweite Klemmelement 30, welches kein Innengewinde aufweist, hindurchgesteckt ist. Das zweite Klemmelement 30 ist zwischen einer durch die Unterseite des Kopfes 34 gebildeten Anschlagfläche 44 einerseits und einem flanschartig von dem Gewindestift 32 vorstehenden Sicherungsring 46 andererseits gehalten. Das erste Klemmelement 28 besitzt hingegen ein Innengewinde 48, in welches der Gewindestift 32 mit seinem Gewinde 38 eingeschraubt ist. Wie beispielsweise in Figur 4 zu erkennen ist, können die beiden Klemmelemente 28, 30 durch Einschrauben des Gewindestifts 32 in das erste Klemmelement 28 gegeneinander verspannt werden.

In den Figuren 1 und 2 ist der eingebaute Zustand der Befestigungseinrichtungen 26 in der Matrizenscheibe 10 gezeigt. Zum Einbau werden die Befestigungseinrichtungen 26 vor dem Einsetzen der Matrizen 16 bereits in die radialen Bohrungen 24 eingeschoben. In diesem Zustand befindet sich das radial innen liegende erste Klemmelement 28 jeweils zumindest abschnittsweise radial innerhalb der zentralen vertikalen Achse benachbarter Matrizenbohrungen 12 bzw. Matrizen 16. Das radial außen liegende zweite Klemmelement 30 befindet sich in diesem Zustand entsprechend radial außerhalb der zentralen vertikalen Achse der Matrizenbohrungen 12 bzw. Matrizen 16. Der Gewindestift 32 ist dabei ausreihend weit aus dem ersten Klemmelement 28 herausgeschraubt, so dass die sich kegelförmig verjüngenden Klemmflächen 40, 42 das Einsetzen der Matrizen 16 in die Matrizenbohrungen 12 erlauben. Es sei noch darauf hingewiesen, dass die radialen Bohrungen 24 benachbarte Matrizenbohrungen 12 jeweils miteinander verbinden.

Sobald die Matrizen 16 in die Matrizenbohrungen 12 eingesetzt sind, werden die Gewindestifte 32 der Befestigungseinrichtungen 26 in die ersten Klemmelemente 28 geschraubt. Dabei werden die Klemmelemente 28, 30 jeweils gegeneinander verspannt und gelangen mit ihren kegelförmigen Klemmflächen 40, 42 in Anlage mit den Matrizen 16 und fixieren die Matrizen auf diese Weise in den Bohrungen 12. Insbesondere gelangen die kegelförmigen Klemmflächen 40, 42 dabei in Eingriff mit den Ringnuten 22 der Matrizen 16. Auf diese Weise werden die Matrizen 16 sicher und präzise in den Matrizenaufnahmebohrungen 12 fixiert. Sollen einzelne Matrizen 16 beispielsweise für eine Wartung aus den Matrizenbohrungen 12 entnommen werden, werden die Gewindestifte 32 der zu dieser Matrize 16 benachbarten Befestigungseinrichtungen 26 wiederum aus den jeweils ersten Klemmelementen 28 herausgeschraubt, so dass die Matrize 16 aus der Aufnahmebohrung 12 entnommen werden kann.

In dem gezeigten Beispiel ist die Mittelachse der die Befestigungseinrichtungen 26 aufnehmenden radialen Bohrungen 24 jeweils derart versetzt zu dem Zentrum bzw. Grund der Ringnuten 22, dass die Matrizen 16 beim Verspannen der Klemmelemente 28, 30 jeweils gegen den Bund 14 der Matrizenaufnahmebohrungen 12 gedrückt werden. Dadurch wird eine besonders definierte und präzise Positionierung der Matrizen erreicht. Insbesondere ist in dem gezeigten Beispiel die Mittelachse der zylindrischen radialen Bohrungen 24, in Figur 2 gesehen, geringfügig unterhalb des Zentrums bzw. Grunds der Ringnuten 22 angeordnet.

In den Figuren 5 und 6 sind in perspektivischen geschnittenen Teilansichten weitere Ausführungsbeispiele der erfindungsgemäßen Matrizenscheibe 10 gezeigt. Die in den Figuren 5 und 6 gezeigten Matrizenscheiben 10 entsprechen weitgehend der in den Figuren 1 und 2 gezeigten Matrizenscheibe, so dass gleiche Bezugszeichen für gleiche Gegenstände verwendet werden und auf die obigen Erläuterungen verwiesen wird. Bei den Matrizenscheiben 10 der Figuren 5 und 6 sind weiterhin Ausführungsbeispiele einer Verdrehsicherung gezeigt, die ein Verdrehen des ersten Klemmelements 28 in der radialen Bohrung 24 verhindern. Natürlich können solche oder ähnliche Verdrehsicherungen auch bei der Matrizenscheibe aus den Figuren 1 und 2 vorgesehen sein. Als Verdrehsicherung ist in dem Ausführungsbeispiel nach Figur 5 an der Unterseite der radialen Bohrung 24 eine in radialer Richtung verlaufende Nut 50 vorgesehen. Das erste Klemmelement 28 weist in dem in Figur 5 gezeigten Beispiel ebenfalls an seiner Unterseite einen zu der Nut 50 korrespondierenden Vorsprung 52 in Form eines Stifts auf. Da der größte Außendurchmesser der Klemmelemente 28, 30 nur geringfügig kleiner als der Innendurchmesser der radialen Bohrungen ist, kann das erste Klemmelement 28 somit nur in einer definierten Drehstellung, in der der Vorsprung 52 zu der Nut 50 ausgerichtet ist, in die radiale Bohrung 24 eingeschoben werden. In dem in Figur 5 gezeigten eingeschobenen Zustand ist das erste Klemmelement 28 auf diese Weise gegen ein Verdrehen innerhalb der zylindrischen Drehung 24 gesichert.

Das Ausführungsbeispiel nach Figur 6 zeigt insoweit die kinematische Umkehr einer solchen Verdrehsicherung. Bei dem Ausführungsbeispiel nach Figur 6 ist in dem ersten Klemmelement 28 eine Nut 54 ausgebildet, die wie die Nut 50 bei dem Ausführungsbeispiel nach Figur 5 in radialer Richtung und damit in Einführrichtung des ersten Klemmelements 28 in die radiale Bohrung 24 verläuft. An der Unterseite der radialen Bohrung 24 ist ein zu der Nut 54 korrespondierender Vorsprung 56 in Form eines Stifts vorgesehen. Wie bei dem Beispiel nach Figur 5 kann das erste Klemmelement 28 damit nur in einer vorgegebenen Drehstellung in die radiale Bohrung 24 eingeführt werden, in der der Vorsprung 56 mit der Nut 54 in Eingriff gelangt. In der in Figur 6 gezeigten eingeführten Stellung kann das Klemmelement 28 entsprechend nicht innerhalb der radialen Bohrung 24 gedreht werden.

## Patentansprüche

1. Matrizenscheibe (10) für den Rotor einer Rundläuferpresse, umfassend eine Mehrzahl von in Umfangsrichtung der Matrizenscheibe (10) verteilt angeordnete Matrizenbohrungen (12) mit darin vorgesehenen Matrizen (16), und jeweils zwischen zwei benachbarten Matrizenbohrungen (12) verlaufende radiale Bohrungen (24), in denen jeweils eine Befestigungseinrichtung (26) zum Befestigen der Matrizen (16) angeordnet ist,
**dadurch gekennzeichnet, dass** die Befestigungseinrichtungen (26) jeweils zwei in einer radialen Bohrung (24) einander gegenüberliegend angeordnete Klemmelemente (28, 30) und jeweils eine Spanneinrichtung umfassen, wobei die Klemmelemente (28, 30) jeweils mit der Spanneinrichtung in radialer Richtung gegeneinander verspannt werden können, wobei die Klemmelemente (28, 30) gegen die zu der radialen Bohrung (24) benachbarten Matrizen (16) gepresst werden, und dass Mittel zur Verdrehsicherung vorgesehen sind, die jeweils ein Verdrehen zumindest eines Klemmelements (28, 30) in der radialen Bohrung (24) verhindern, wobei die Mittel zur Verdrehsicherung jeweils einen an dem Klemmelement (28, 30) oder der radialen Bohrung (24) ausgebildeten Vorsprung (52, 56) und jeweils eine an dem jeweils anderen von Klemmelement (28, 30) oder radialer Bohrung (24) ausgebildete in Einführrichtung des Klemmelements (28, 30) in die radiale Bohrung (24) verlaufende Nut (50, 54) umfassen, wobei der Vorsprung (52, 56) in die Nut (50, 54) eingreift, so dass ein Drehen des Klemmelements (28, 30) in der radialen Bohrung (24) verhindert wird.

2. Matrizenscheibe nach Anspruch 1, **dadurch gekennzeichnet, dass** die Klemmelemente (28, 30) jeweils zwei Klemmflächen (40, 42) aufweisen, mit denen sie gegen die zu der radialen Bohrung (24) benachbarten Matrizen (16) gepresst werden.

3. Matrizenscheibe nach Anspruch 2, **dadurch gekennzeichnet, dass** sich die Klemmflächen (40, 42) der einander gegenüberliegenden Klemmelemente (28, 30) zumindest abschnittsweise in Richtung des jeweils anderen Klemmelements (28, 30) verjüngen.

4. Matrizenscheibe nach Anspruch 3, **dadurch gekennzeichnet, dass** sich die Klemmflächen (40, 42) kegelförmig verjüngen.

5. Matrizenscheibe nach einem der vorhergehenden Ansprüche, **dadurch gekennzeichnet, dass** ein erstes der beiden Klemmelemente (28, 30) hülsenförmig mit einem Innengewinde (48) ausgebildet ist, und dass die Spanneinrichtung einen Spannstift (32) mit einem Außengewinde (38) aufweist, wobei die Klemmelemente (28, 30) durch Einschrauben des Spannstifts (32) in das Innengewinde (48) des ersten Klemmelements (28) in radialer Richtung gegeneinander verspannt werden können.

6. Matrizenscheibe nach Anspruch 5, **dadurch gekennzeichnet, dass** auch das zweite Klemmelement (30) hülsenförmig ausgebildet ist, wobei der Spannstift (32) durch das zweite Klemmelement (30) hindurch geführt ist und mit seinem aus dem zweiten Klemmelement (30) ragenden Ende in das erste Klemmelement (28) einschraubbar ist und, dass der Spannstift (32) einen Anschlag (44) aufweist, an dem sich das zweite Klemmelement (30) beim Verspannen der Klemmelemente (28, 30) abstützt.

7. Matrizenscheibe nach Anspruch 6, **dadurch gekennzeichnet, dass** eine Mitnahmeeinrichtung (46) vorgesehen ist, die das zweite Klemmelement (30) bei einem Entfernen des Spannstifts (32) aus der radialen Bohrung (24) mitnimmt.

8. Matrizenscheibe nach Anspruch 7, **dadurch gekennzeichnet, dass** die Mitnahmeeinrichtung (46) einen an dem Spannstift (32) angeordneten Sicherungsring (46) umfasst, wobei das zweite Klemmelement (30) zwischen dem Anschlag (44) und dem Sicherungsring (46) gehalten ist.

9. Matrizenscheibe nach Anspruch 5, **dadurch gekennzeichnet, dass** das zweite Klemmelement (30) und der Spannstift (32) einstückig ausgebildet sind.

10. Matrizenscheibe nach einem der Ansprüche 1 bis 4, **dadurch gekennzeichnet, dass** die Spanneinrichtung einen Spannstift (32) umfasst, wobei das erste Klemmelement (28) und der Spannstift (32) einstückig ausgebildet sind und das zweite Klemmelement (30) hülsenförmig ausgebildet ist, wobei der Spannstift (32) durch das zweite Klemmelement (30) hindurch geführt ist, so dass der Spannstift (32) mit einem Ende aus dem zweiten Klemmelement (30) herausragt und, dass der Spannstift (32) zumindest im Bereich seines aus dem zweiten Klemmelement (30) herausragenden Ende ein Außengewinde aufweist, auf das zum Verspannen der Klemmelemente (28, 30) gegeneinander eine Schraubenmutter aufgeschraubt werden kann.

11. Matrizenscheibe nach einem der vorhergehenden Ansprüche, **dadurch gekennzeichnet, dass** die Klemmelemente (28, 30) beim Verspannen gegeneinander in Ringnuten (22) eingreifen, die an Außenflächen (20) der zu der radialen Bohrung (24) benachbarten Matrizen (16) ausgebildet sind.

12. Matrizenscheibe nach einem der vorhergehenden Ansprüche, **dadurch gekennzeichnet, dass** zumindest die Matrizenbohrungen (12) für Matrizen (16), die zu der die Klemmelemente (28, 30) aufnehmenden radialen Bohrung (24) benachbart sind, einen Bund (14) als Anlagefläche für die Matrizen (16) aufweisen.

13. Matrizenscheibe nach Anspruch 12, **dadurch gekennzeichnet, dass** die Mittelachse der die Klemmelemente (28, 30) aufnehmenden radialen Bohrung (24) derart versetzt zu den Ringnuten (22) der zu der radialen Bohrung (24) benachbarten Matrizen (16) angeordnet ist, dass die Matrizen (16) beim Verspannen der Klemmelemente (28, 30) gegeneinander gegen den jeweiligen Bund (14) ihrer Matrizenbohrung (12) gepresst werden.

14. Rundläuferpresse umfassend einen um eine Rotationsachse drehend antreibbaren Rotor, der eine Matrizenscheibe (10) nach einem der vorhergehenden Ansprüche aufweist, und umfassend mit der Matrizenscheibe (10) synchron umlaufende, den Matrizenbohrungen (12) der Matrizenscheibe (10) zugeordnete Ober- und Unterstempel.

## Claims

1. A die disc (10) for the rotor of a rotary press comprising a plurality of die holes (12) arranged distributed in the peripheral direction of the die disc (10) with dies (16) provided therein and radial holes (24) running between each of two adjacent die holes (12) in which an attachment device (26) is arranged for attaching the dies (16),
**characterized in that** the attachment devices (26) each comprise two clamping elements (28, 30) arranged opposite each other in a radial hole (24) and a tensioning apparatus, wherein the clamping elements (28, 30) can be braced against each other in a radial direction using the tensioning apparatus, wherein the clamping elements (28, 30) are pressed against the dies (36) adjacent to the radial hole (24), and means are provided for securing against rotation that prevent at least one clamping element (28, 30) from rotating in the radial hole (24), wherein the means for securing against rotation each comprise a projection (52, 56) formed on the clamping element (28, 30) or the radial hole (24) and a groove (50, 54) formed on the other one of clamping element (28, 30) or radial hole (34) that runs in the direction of insertion of the clamping element (28, 30) into the radial hole (24), wherein the projection (52, 56) engages in the groove (50, 54) such that rotation of the clamping element (28, 30) in the radial hole (24) is prevented.

2. The die disc according to claim 1, **characterized in that** the clamping elements (28, 30) each have two clamping surfaces (40, 42) by means of which they are pressed against the dies (16) adjacent to the radial holes (24).

3. The die disc according to claim 2, **characterized in that** the clamping surfaces (40, 42) of the clamping elements (28, 30) opposite each other taper toward the other clamping elements (28, 30) at least in sections.

4. The die disc according to claim 3, **characterized in that** the clamping surfaces (40, 42) taper conically.

5. The die disc according to one of the preceding claims, **characterized in that** a first of the two clamping elements (28, 30) is designed tubular with an inner thread (48), and the tensioning apparatus has a tensioning pin (32) with an outer thread (38), wherein the clamping elements (28, 30) can be braced against each other in a radial direction by screwing the clamping pin (32) into the inner thread (48) of the first clamping element (28).

6. The die disc according to claim 5, **characterized in that** also the second clamping element (30) is designed tubular, wherein the tensioning pin (32) is guided through the second clamping element (30), and its end extending out of the second clamping element (30) can be screwed into the first clamping element (28), and the tensioning pin (32) has a stop (44) against which the second clamping element (30) abuts when tensioning the clamping elements (28, 30).

7. The die disc according to claim 6, **characterized in that** a catch apparatus (46) is provided that entrains the second clamping elements (30) while the tensioning pin (32) is being removed from the radial hole (24).

8. The die disc according to claim 7, **characterized in that** the catch apparatus (46) comprises a retaining ring (46) arranged on the tensioning pin (32), wherein the second clamping element (30) is held between the stop (44) and the retaining ring (46).

9. The die disc according to claim 5, **characterized in that** the second clamping element (30) and the tensioning pin (32) are designed as a single part.

10. The die disc according to one of claims 1 to 4, **characterized in that** the tensioning device comprises a tensioning pin (32), wherein the first clamping element (28) and the tensioning pin (32) are designed as a single part, and the second clamping element (30) is designed tubular, wherein the tensioning pin (32) is guided through the second clamping element (30) such that one end of the clamping pin (32) extends out of the second clamping element (30), and the clamping pin (32), at least in the region of its end extending out of the second clamping element (30), has an outer thread onto which a threaded nut can be screwed to tension the clamping elements (28, 30) against each other.

11. The die disc according to one of the preceding claims, **characterized in that** while being tensioned against each other, the clamping elements (28, 30) engage in annular grooves (22) which are formed in outer surfaces (20) of the dies (16) adjacent to the radial hole (24).

12. The die disc according to one of the preceding claims, **characterized in that** at least the die holes (12) for dies (16) that are adjacent to the radial hole (24) accommodating the clamping elements (28, 30) have a collar (14) as a contact surface for the dies (16).

13. The die disc according to claim 12, **characterized in that** the middle axis of the radial hole (24) accommodating the clamping elements (28, 30) is arranged offset to the annular grooves (22) of the dies (16) adjacent to the radial hole (24) such that the dies (16) are pressed against the respective collar (14) of their die hole (12) while the clamping elements (28, 30) are being tensioned.

14. A rotary press comprising a rotor which can be rotatably driven about a rotary axis that has a die disc (10) according to one of the preceding claims, and comprising upper and lower punches that are associated with the die holes (12) of the die disc (10) and rotate in sync with the die disc (10).

## Revendications

1. Disque de matrice (10) pour le rotor d'une presse à plateau tournant comprenant une pluralité d'alésages de matrice (12) disposés de manière répartie dans le sens périphérique du disque de matrice (10) avec des matrices (16) prévues en leur sein et des alésages radiaux (24) s'étendant chacun entre deux alésages de matrice voisins (12) dans lesquels un dispositif de fixation (26) est à chaque fois disposé pour la fixation des matrices (16),
**caractérisé en ce que** les dispositifs de fixation (26) comprennent chacun deux éléments de serrage (28, 30) disposés à l'opposé l'un de l'autre dans un alésage radial (24) et à chaque fois un dispositif de tension, dans lequel les éléments de serrage (28, 30) peuvent chacun être serrés l'un contre l'autre dans le sens radial avec le dispositif de tension, dans lequel les éléments de serrage (28, 30) sont pressés contre les matrices (16) voisines par rapport à l'alésage radial (24), et que des moyens pour la protection contre la torsion sont prévus, lesquels empêchent chacun une torsion d'au moins un élément de serrage (28, 30) dans l'alésage radial (24), dans lequel les moyens pour la protection contre la torsion comprennent chacun une saillie (52, 56) réalisée sur l'élément de serrage (28, 30) ou l'alésage radial (24) et à chaque fois une rainure (50, 54) réalisée sur l'autre élément respectif de l'élément de serrage (28, 30) ou de l'alésage radial (24) dans le sens d'introduction de l'élément de serrage (28, 30) dans l'alésage radial (24), dans lequel la saillie (52, 56) s'engrène dans la rainure (50, 54) de sorte qu'une rotation de l'élément de serrage (28, 30) dans l'alésage radial (24) est empêchée.

2. Disque de matrice selon la revendication 1, **caractérisé en ce que** les éléments de serrage (28, 30) présentent chacun deux faces de serrage (40, 42) avec lesquelles ils sont pressés contre les matrices (16) voisines par rapport à l'alésage radial (24).

3. Disque de matrice selon la revendication 2, **caractérisé en ce que** les faces de serrage (40, 42) des éléments de serrage (28, 30) opposés l'un à l'autre se rétrécissent au moins par section en direction de l'autre élément de serrage respectif (28, 30).

4. Disque de matrice selon la revendication 3, **caractérisé en ce que** les faces de serrage (40, 42) se rétrécissent en forme de cône.

5. Disque de matrice selon une des revendications précédentes, **caractérisé en ce qu'**un premier des deux éléments de serrage (28, 30) est réalisé en forme de manchon avec un filetage interne (48) et que le dispositif de tension présente une goupille de serrage (32) avec un filetage externe (38), dans lequel les éléments de serrage (28, 30) peuvent être serrés l'un contre l'autre dans le sens radial par vissage de la goupille de serrage (32) dans le filetage interne (48) du premier élément de serrage (28).

6. Disque de matrice selon la revendication 5, **caractérisé en ce que** le second élément de serrage (30) est également réalisé en forme de manchon, dans lequel la goupille de serrage (32) est guidée à travers le second élément de serrage (30) et peut être vissée avec son extrémité dépassant du second élément de serrage (30) dans le premier élément de serrage (28), et que la goupille de serrage (32) présente une butée (44) sur laquelle le second élément de serrage (30) s'appuie lors du serrage des éléments de serrage (28, 30).

7. Disque de matrice selon la revendication 6, **caractérisé en ce qu'**un dispositif d'entraînement (46) est prévu, lequel entraîne le second élément de serrage (30) lors d'un retrait de la goupille de serrage (32) de l'alésage radial (24).

8. Disque de matrice selon la revendication 7, **caractérisé en ce que** le dispositif d'entraînement (46) comprend une bague de sûreté (46) disposée sur la goupille de serrage (32), dans lequel le second élément de serrage (30) est maintenu entre la butée (44) et la bague de sûreté (46).

9. Disque de matrice selon la revendication 5, **caractérisé en ce que** le second élément de serrage (30) et la goupille de serrage (32) sont réalisés d'une pièce.

10. Disque de matrice selon une des revendications 1 à 4, **caractérisé en ce que** le dispositif de tension comprend une goupille de serrage (32), dans lequel le premier élément de serrage (28) et la goupille de serrage (32) sont réalisés d'une pièce et le second élément de serrage (30) est réalisé en forme de manchon, dans lequel la goupille de serrage (32) est guidée à travers le second élément de serrage (30) de sorte que la goupille de serrage (32) dépasse avec une extrémité du second élément de serrage (30), et que la goupille de serrage (32) présente au moins dans la région de son extrémité dépassant du second élément de serrage (30) un filetage externe sur lequel un écrou peut être vissé pour le serrage des éléments de serrage (28, 30) l'un contre l'autre.

11. Disque de matrice selon une des revendications précédentes, **caractérisé en ce que** les éléments de serrage (28, 30) s'engrènent dans des rainures annulaires (22) lors du serrage l'un contre l'autre, lesquelles sont réalisées sur des faces externes (20) des matrices (16) voisines par rapport à l'alésage radial (24).

12. Disque de matrice selon une des revendications précédentes, **caractérisé en ce qu'**au moins les alésages de matrice (12) pour des matrices (16) qui sont voisines par rapport à l'alésage radial (24) recevant les éléments de serrage (28, 30) présentent un épaulement (14) comme face d'appui pour les matrices (16).

13. Disque de matrice selon la revendication 12, **caractérisé en ce que** l'axe médian de l'alésage radial (24) recevant les éléments de serrage (28, 30) est disposé de manière décalée par rapport aux rainures annulaires (22) des matrices (16) voisines par rapport à l'alésage radial (24) de telle sorte que les matrices (16) sont pressées contre l'épaulement respectif (14) de leur alésage de matrice (12) lors du serrage des éléments de serrage (28, 30) l'un contre l'autre.

14. Presse à plateau tournant comprenant un rotor pouvant être entraîné à rotation autour d'un axe de rotation, qui présente un disque de matrice (10) selon une des revendications précédentes, et comprenant des poinçons supérieurs et inférieurs tournant de manière synchronisée avec le disque de matrice (10), associés aux alésages de matrice (12) du disque de matrice (10).
